# EUROPÄISCHE PATENTSCHRIFT

(11) **EP 2 149 024 B1**
(45) Veröffentlichungstag und Bekanntmachung des Hinweises auf die Patenterteilung: **27.10.2010**
(21) Anmeldenummer: 08749416.7
(22) Anmeldetag: 09.05.2008
(51) Int. Cl.: F41A 21/32, F41A 21/36

(54) **VORRICHTUNG UND VERFAHREN ZUR BEFESTIGUNG EINER MÜNDUNGSBREMSE AN EINEM WAFFENROHR**
DEVICE AND METHOD FOR FASTENING A MUZZLE BRAKE TO A BARREL OF A WEAPON
DISPOSITIF ET PROCÉDÉ DE FIXATION D'UN FREIN DE BOUCHE SUR LE TUBE D'UNE ARME

(30) Priorität: 24.05.2007 DE 102007024515
(43) Veröffentlichungstag der Anmeldung: 03.02.2010
(73) Patentinhaber: Rheinmetall Waffe Munition GmbH, 29345 Unterlüss (DE)
(72) Erfinder: EGGERT, Klaus-Peter, 72369 Zimmern u. d. B. (DE)
(74) Vertreter: Dietrich, Barbara
(86) Internationale Anmeldenummer: PCT/EP2008/003739
(87) Internationale Veröffentlichungsnummer: WO 2008/141736

(56) Entgegenhaltungen:
- DE-T- 60 012 269
- US-A- 2 809 560
- US-A- 2 852 983

## Beschreibung

Herkömmliche Mündungsbremsen können durch ein Gewinde, eine Spannvorrichtung oder durch eine Art Schnellbefestigung am Waffenrohr befestigt werden.

Eine Vorrichtung zur Befestigung einer Mündungsbremse auf einem Rohr einer Waffe mit Hilfe einer Gewindeverbindung gemäß. Oberbegriff des Anspruches 1, ist aus der DE 600 12 269 T2 (EP 1 055 899 B1) bekannt. Zur Minimierung des Gewichtes der Befestigung wird vorgeschlagen, wenigstens ein Mittel zum Stoppen der Drehbewegung der Bremse einzubinden. Das Stoppmittel wird durch wenigstens eine Druck-Schraube gebildet, die zwischen der Mündungsbremse und dem Rohr quer angeordnet ist und sich auf einer Abflachung abstützt, die in der Tiefe des Rohres eingearbeitet ist. Weitere Gewindeverbindungen sind zudem aus der im Stand der Technik genannten CH 240 479 A5 oder US 4,545,285 A bekannt.

Eine weitere Befestigung mittels Gewinde wird in der DE 696 04 097 T2 (EP 0 723 131 B1) offenbart. Die Bremse umfasst zwei zylindrische Flächen, die beiderseits des Gewindes angeordnet sind, und wird mit Hilfe einer Kontermutter an Ort und Stelle gehalten.

Eine Spannvorrichtung nutzt die DE 40 25 546 C2. Diese ist am hinteren Ende der Mündungsbremse angebracht und verbindet die Mündungsbremse mit dem Waffenrohr. Die Spannvorrichtung übt dabei eine definierte Kraft auf das hintere Ende der Mündungsbremse zur Abdichtung an der Stirnseite des Waffenrohrmündungsendes aus.

Mit der DE 10 2005 031 947 A1 wird eine Schnellspannvorrichtung publiziert, die wenigstens einen, vorzugsweise zwei Hebel mit Schenkeln an der Mündungsbremse aufweist, durch weiche die Mündungsbremse in einem definierten Bereich am Waffenrohr gehaltenen wird.

Hier greift die Erfindung die Aufgabe auf, eine weitere einfache Befestigung einer Mündungsbremse auf einem Waffenrohr aufzuzeigen, die zudem relativ leicht ist.

Gelöst wird die Aufgabe durch die Merkmale des Patentanspruchs 1 bzw. 10. Vorteilhafte Ausgestaltungen sind in den Unteransprüchen aufgezeigt.

Der Erfindung liegt die Idee zugrunde, die Mündungsbremse bevorzugt mittels eines Gewindeprofils in bekannter Art und Weise auf dem Ende des Waffenrohres zu befestigen. Das Gewindeprofil besitzt dazu gewindefreie Bereiche auf dem Waffenrohr und in der Mündungsbremse, so dass diese einfach auf das Waffenrohr aufgesetzt werden kann. Die Verriegelung der Mündungsbremse auf dem Ende des Waffenrohres erfolgt dann durch eine Verriegelungsvorrichtung als Bestandteil der Befestigung. Dazu schließt sich dem Gewindeprofil auf dem Waffenrohr ein weiteres Gewinde an, welches zur Aufnahme der Verriegelungsvorrichtung dient. Diese Verriegelungsvorrichtung besteht aus wenigstens zwei Federn sowie wenigstens einer so genannten Verriegelungsmutter und vorzugsweise zwei so genannten Verriegelungssteinen. Die am Waffenrohr im Bereich des Gewindes für die Verriegelungsvorrichtung eingebundenen und vorzugsweise als Passfedern ausgeführten Verriegelungssteine tragen die wenigstens eine Verriegelungsmutter und die anderen Federn, wobei die Verriegelungsmutter ihrerseits zwischen den wenigstens zwei Federn angeordnet bzw. eingespannt ist. Diese Verriegelungsvorrichtung für die Mündungsbremse ist endseitig an der Mündungsbremse und um das Waffenrohr herum angebracht.

Die Aufgabe der einen Federn besteht darin, rückseitig gegen die Mündungsbremse und vorderseitig gegen die Verriegelungsmutter zu drücken, die Aufgabe der anderen Feder ihrerseits an die Rückseite der Verriegelungsmutter und vorderseitig auf die Nase an den Verriegelungssteinen zu drücken bzw. zu greifen, um ein Spiel zwischen der ersten Feder und den Verriegelungssteinen zu verhindern. Bei der ersten Feder kann es sich um eine Wellfeder handeln, bei der anderen um eine Federscheibe.

Die Verriegelungssteine dienen des Weiteren dazu, die Federn zur Bremse und zur Verriegelungsmutter auszurichten, so dass die vordere Feder nach vorne in Anlage an die Bremse gebracht wird und damit das Gewindeprofil der Mündungsbremse. Der Vorteil liegt darin, dass die Feder in dieser Ausführung bereits dort in Anlage gebracht wird, wo bekanntlich Zusatzbelastungen auftreten. Dies bewirkt eine spielfreie Belastung, da die erste Feder bereits in Anlage wie bei der Schussbelastung ist.

An bzw. in das Waffenrohr eingebunden /eingebrachte, in Schussrichtung weisend längliche Nute dienen zur Aufnahme der Verriegelungssteine. Es hat sich als ausreichend herausgestellt, zwei Nute vorzusehen. Diese sind in Schussrichtung gesehen oberhalb der Bereiche der Gewindeausschnitte vorzusehen.

Die Verriegelungssteine weisen auf ihrer vom Waffenrohr weisenden Seite bzw. Fläche Einkerbungen oder Ausnehmungen (ein Profil) zur definierten Aufnahme der Federn und der Verriegelungsmutter auf.

In Weiterführung der Erfindung sind so genannte Verriegelungsmulden, d.h., Einkerbungen in der Stirnfläche der Bremse angebracht. Diese dient dazu, die erste Feder definiert an dieser Stelle flächenmäßig zum Anliegen an die Bremse zu bringen. Bevorzugt ist eine weitere Verriegelungsmulde auf der Stirnfläche der Verriegelungsmutter vorgesehen. Dies erhöht die Rastfähigkeit der ersten Feder an der Verriegelungsmutter und verhindert definitiv ein Losdrehen der Verriegelungsmutter.

Mit der vorgenannten Gewindebefestigung der Mündungsbremse und der vorgeschlagenen Verriegelung ist es nunmehr möglich, auch unterschiedliche Materialien funktionssicher miteinander zu verbinden. Die bekannten Mündungsbremsen bestehen in der Regel aus demselben Material wie das Waffenrohr, häufig handelt es sich hier um einem Spezialstahl, und weisen somit ein gleiches Wärmeverhalten, gleiche Ausdehnungseigenschaften etc. wie das Waffenrohr auf. Häufig werden zur Programmierung der Munition die für die Programmierung benötigten Magnetspulen oder dergleichen in die Mündungsbremsen integriert (CH 691 143 A5; CH 693 248 A5). Nachteilig hierbei ist bisher, dass durch das magnetische Material der Mündungsbremse die Messung innerhalb der Mündungsbremse störend beeinflusst wird, was sich auch auf die Programmierung auswirkt. Nunmehr wird es möglich, um die Munition besser programmieren zu können, auf ein anderes, nicht magnetisches Material für die Mündungsbremse zurückgreifen und am Waffenrohr befestigen zu können. Das Material der Mündungsbremse kann dann beispielsweise Titan sein, was zudem leichter als der bekannte Waffenstahl ist.

Anhand eines Ausführungsbeispiels mit Zeichnung soll die Erfindung näher beschrieben werden. Es zeigt:
- Fig. 1: ein Waffenrohr ohne Mündungsbremse,
- Fig. 2: eine Mündungsbremse für das Waffenrohr aus Fig. 1,
- Fig. 3: die Mündungsbremse aus Fig. 2 mit einer Befestigung am Waffenrohr,
- Fig. 4: das Waffenrohr mit Mündungsbremse und Verriegelung
- Fig. 5: die Mündungsbremse mit Verriegelungsvorrichtung in einer Draufsichtdarstel- lung.

In Fig. 1 ist ein Ende 1 eines Waffenrohres 2 gekennzeichnet, welches umfangsseitig ein Gewindeprofil 3, vorzugsweise aufgeteilt in zwei Gewindeabschnitte 3.1 und zwei Aussparungen 3.2, aufweist. Diese gleichgroßen Gewindeabschnitte 3.1 sowie gleichgroßen Aussparungsabschnitte 3.2 stellen jedoch nur eine bevorzugte Ausführung dar. In senkrechter Linie zu den Aussparrungen 3.2 ausgerichtet, weist das Ende 1 des Waffenrohres 2 zwei längliche Nute 4 auf. Diese Nute 4 sind vorzugsweise in das Rohr 2 eingearbeitet. Im gleichen Bereich befindet sich auch ein Gewinde 5.

In Fig. 2 ist eine Mündungsbremse 6 mit einem Gewindeprofil 7, gleichfalls aufgeteilt in Gewindeabschnitten 7.1 und Aussparrungen 7.2, als Gegenstück zum Gewindeprofil 3 auf dem Waffenrohr 2, aufgezeigt. Die Mündungsbremse 6 weist endseitig vorzugsweise zwei vertieft eingebrachte Führungen bzw. halbkreisförmige Ausnehmungen 8, 9 auf, die bevorzugt unterschiedlich tief sind und insbesondere dazu dienen, dass nur ein bestimmtes bzw. definiertes Ein- (Auf-) setzen der Mündungsbremse 6 auf das Waffenrohr 2 möglich ist. Mit 10, 11 sind zwei Passfedern der Verriegelungsvorrichtung 12 gekennzeichnet. Dabei sind die Passfedern 10, 11 entsprechend der bevorzugten Ausführung unterschiedlich lang und besitzen innen liegend ein Profil 10.1, 11.1.

Die Mündungsbremse 6 weist stimseitig eingearbeitete Verriegelungsmulden 13 auf. Mehrere Mulden 13 bewirken dabei eine feinere Rastung.

Fig. 3 zeigt die Mündungsbremse 6 mit weiteren Teilen der Verriegelungsvorrichtung 12. In den Passfedern 10, 11 zwischen dem hinteren Ende der Mündungsbremse 6 und deren Nasen 10.1, 11.1 eingebunden sind hier eine erste Feder 14, ein Gewindering 15 als Verriegelungsmutter sowie eine zweite Feder 16. Die erste Feder 14, hier eine Wellfeder, drückt dabei rückseitig gegen die Mündungsbremse 6 und vorderseitig gegen den Gewindering 15. Die andere Feder 16, hier eine Federscheibe, greift ihrerseits an die Rückseite des Gewinderinges 15 und vorderseitig auf die Nasen 10.2, 11.2 der Passfedern 10, 11 an, um ein Spiel zwischen der Wellenfeder 14 und den Passfedern 10, 11 zu verhindern.

Bevorzugt ist eine weitere Mulde 17 stirnseitig auch auf dem Gewindering 15 vorgesehen, wodurch eine Erhöhung der Rastung der Wellenfeder 14 realisiert wird.

Umfangsseitig sind im Gewindering 15 Ausnehmungen 15.1 eingebracht, die ein Drehen des Gewinderinges 15 realisieren.

In Fig. 4 ist das Zusammenspiel der bereits beschriebenen Baugruppen dargestellt.

Die Federscheibe 16, der Gewindering 15 und die Wellenfeder 14 werden in das innere Profil der Passfedern 10, 11 entsprechend ihrer Geometrien eingebunden und als Verriegelungsvorrichtung 12 auf das Ende 1 des Waffenrohres 2 bis zum hinteren Gewinde 5 geschoben und aufgesetzt. Die Passfedern 10, 11 liegen in den beiden Nuten 4 im Waffenrohr 2 unter Beibehaltung eines Verschiebeweges für die Passfedern 10, 11 innerhalb der Nute 4. Danach wird der Gewindering 15 entlang des Gewindes 5 verdreht, so lange, bis die Passfedern 10, 11 das Ende der Nute 4 erreicht haben. Dabei schließt die kürzere Passfeder 11 mit dem Gewindeanfang ab, so dass diese Passfeder 11 hinter der Plananlagefläche der Mündungsbremse 6 verschwindet.

Danach wird nun ihrerseits die Mündungsbremse 6 auf das Waffenrohr 2 aufgesteckt, wobei die Aussparrungen 6.2 der Mündungsbremse 6 über die Aussparungen 3.2 des Waffenrohres 2 geführt werden. Durch das Vorhandensein der längeren Passfeder 10, die nicht mit der Plananlagefläche der Mündungsbremse 6 abschließt, und den beiden unterschiedlich tiefen Führungen 8, 9 kann die Mündungsbremse 6 nur in einer Richtung auf das Waffenrohr 2 aufgesetzt werden. Danach erfolgt das Drehen der Mündungsbremse 6 entlang der Führungen 8, 9 bis zum Anschlag. In diesen Bereichen weisen die Führungen 8, 9 jeweils eine nicht näher bezeichnete Vertiefung auf. In diese werden nunmehr durch Zurückdrehen des Gewinderinges 15 die Passfedern 10, 11 verschoben, die Mündungsbremse 6 arretiert. Danach liegt die Wellenfeder 14 in den Mulden 13 der Mündungsbremse 6 an. Mit einem Spezialschlüssel oder dergleichen wird dann die Wellenfeder 14 um eine bestimmte Anzahl von Rasten am Gewindering 15 vorgespannt.

Fig. 5 zeigt die vollständige Mündungsbremse 6 mit Verriegelungsvorrichtung 12 in einer Draufsicht.

### Bezugszeichenliste

- 1: Ende eines Waffenrohres
- 2: Waffenrohr
- 3: Gewindeprofil 3
- 3.1: Gewindeabschnitte
- 3.2: Aussparungen
- 4: Nute (länglich)
- 5: Gewinde
- 6: Mündungsbremse
- 7: Gewindeprofil
- 7.1: Gewindeabschnitte
- 7.2: Aussparrungen
- 8: Führung (halbkreisförmig)
- 9: Führung (halbkreisförmig)
- 10: Passfeder
- 10.1: Profil
- 10.2: Nase
- 11: Passfeder
- 11.1: Profil
- 11.2: Nase
- 12: Verriegelungsvorrichtung
- 13: Verriegelungsmulden der Mündungsbremse - stimseitig
- 14: erste Feder / Wellenfeder
- 15: Gewindering
- 15.1: Ausnehmung / Bohrung umfangsseitig im Gewindering
- 16: zweite Feder/ Federscheibe
- 17: Verriegelungsmulde des Gewinderinges - stirnseitig

## Patentansprüche

1. Vorrichtung zur Befestigung insbesondere einer Mündungsbremse (6) auf dem Ende (1) eines Waffenrohres (2) mittels einer Gewindeverbindung, **dadurch gekennzeichnet, dass**
- zur Verriegelung der Mündungsbremse (6) auf dem Waffenrohr (2) eine Verriegelungsvorrichtung (12) vorgesehen ist, die
- aus wenigstens zwei Federn (14, 16), wenigstens einer Verriegelungsmutter (15) und wenigstens zwei Verriegelungssteinen (10, 11) besteht, wobei
- die Verriegelungssteine (10, 11) in entsprechende Nuten (4) am Waffenrohr (2) längsverschiebbar zum Waffenrohr (2) eingebunden sind,
- die Verriegelungssteine (10, 11) die wenigstens zwei Federn (14, 16) sowie die wenigstens eine Verriegelungsmutter (15) tragen,
- auf dem Waffenrohr (2) im Bereich der Nute (4) ein Gewinde (5) eingebunden ist, in welches das Gewinde der Verriegelungsmutter (15) eingreift zum Befestigen der Verriegelungsvorrichtung (12) und
- die Mündungsbremse (6) verfügt über stirnseitig in deren End- oder Anschlagbereich eingebunden Vertiefungen, in welche die Verriegelungssteine (10, 11) zur Arretierung der Mündungsbremse (6) auf dem Waffenrohr (2) eingreifen können.

2. Vorrichtung nach Anspruch 1, **dadurch gekennzeichnet, dass** die Gewindeverbindung ein Gewindeprofil (3, 7) ist.

3. Vorrichtung nach Anspruch 2, **dadurch gekennzeichnet, dass** das Gewindeprofil (3) auf dem Waffenrohr (2) und das Gewindeprofil (7) in der Mündungsbremse (6) jeweils in zwei Gewindeabschnitte (3.1, 7.1) und zwei Aussparrungen (3.2, 7.2) unterteil sind.

4. Vorrichtung nach einem der Ansprüche 1 bis 3, **dadurch gekennzeichnet, dass** die Verrieglungssteine (10, 11) unterschiedlich lang sind.

5. Vorrichtung nach einem der Ansprüche 1 bis 4, **dadurch gekennzeichnet, dass** stirnseitig in der Mündungsbremse (6) Führungen (8, 9) bis zu den Vertiefungen an den Endanschlägen eingebunden sind, die unterschiedlich tief sind.

6. Vorrichtung nach einem der Ansprüche 1 bis 5, **dadurch gekennzeichnet, dass** die Mündungsbremse (6) stimseitig eingearbeitete Verriegelungsmulden (13) aufweist.

7. Vorrichtung nach einem der Ansprüche 1 bis 6, **dadurch gekennzeichnet, dass** eine weitere Mulde (17) stimseitig auch auf der Verriegelungsmutter (15) vorgesehen ist.

8. Vorrichtung nach einem der Ansprüche 1 bis 7, **dadurch gekennzeichnet, dass** die erste Feder (14) eine Wellfeder und die zweite Feder (16) eine Federscheibe ist.

9. Vorrichtung nach einem der Ansprüche 1 bis 8, **dadurch gekennzeichnet, dass** die Verriegelungssteine (10, 11) Passfedern mit einem inneren Profil (10.1, 11.1) zur festen Aufnahme der Federn (14, 16) und der Verriegelungsmutter (15), welche ein Gewindering sein kann, sind.

10. Verfahren zur Befestigung insbesondere einer Mündungsbremse (6) auf dem Ende (1) einer Waffenrohres (2) mittels Gewindeverbindung, mit folgenden Schritten:
- wenigstens eine Feder (16), eine Verriegelungsmutter (15) und wenigstens eine weitere Feder (14) werden in ein inneres Profil (10.1, 11.1) von wenigstens zwei Verriegelungssteinen (10,11) eingebunden und auf das Ende (1) des Waffenrohres (2) bis zu einem hinteren zusätzlichen Gewinde (5) am Waffenrohr (2) aufgesetzt,
- die Verriegelungssteine (10, 11) werden in entsprechende Nuten (4), die im Gewinde (5) am/ im Waffenrohr (2) eingebracht sind, unter Beibehaltung eines Verschiebeweges innerhalb der Nuten (4) eingesetzt,
- danach werden die Verriegelungsmutter (15) entlang des Gewindes (5) verdreht, so lange, bis die Verriegelungssteine (10, 11) das Ende der Nute (4) erreicht haben, und die Mündungsbremse (6) auf das Waffenrohr (2) aufgesteckt,
- die Mündungsbremse (6) auf das Waffenrohr (2) bis zu einem Anschlag gedreht,
- so dass die Verriegelungssteine (10, 11) in stirnseitige Vertiefungen der Mündungsbremse (6) eingreifen können, wenn diese mittels Zurückdrehen der Verriegelungsmutter (15) in Richtung Mündungsbremse (6) verschoben werden, wodurch die Mündungsbremse (6) arretiert wird.

11. Verfahren nach Anspruch 10, **dadurch gekennzeichnet, dass** die Mündungsbremse (6) und das Waffenrohr (2), wenn sie über Gewindeprofile (3, 7) mit Gewindeabschnitten (3.1, 7.1) und Aussparrungen (3.2, 7.2) verfügen, über die Aussparrungen (3.2, 7.2) aufeinander aufgesteckt werden und nur durch eine leichte Drehbewegung miteinander verbunden werden können.

12. Verfahren nach Anspruch 10 oder 11, **dadurch gekennzeichnet, dass** die Feder (14) um eine bestimmte Anzahl von Rasten an der Verriegelungsmutter (15) vorgespannt wird.

## Claims

1. Apparatus for attaching in particular a muzzle brake (6) to the end (1) of a weapon barrel (2) by means of a threaded connection, **characterized in that**
- a locking apparatus (12) is provided in order to lock the muzzle brake (6) to the weapon barrel (2),
- which locking apparatus (12) consists of at least two springs (14, 16), at least one locking nut (15) and at least two locking blocks (10, 11), wherein
- the locking blocks (10, 11) are introduced into corresponding grooves (4) on the weapon barrel (2), such that they can be moved longitudinally with respect to the weapon barrel (2),
- the locking blocks (10, 11) are fitted with the at least two springs (14, 16) and the at least one locking nut (15),
- a thread (5) is incorporated in the area of the grooves (4) on the weapon barrel (2), in which thread (5) the thread of the locking nut (15) engages in order to attach the locking apparatus (12), and
- the muzzle brake (6) has depressions, which are introduced in its end or stop area, at the end, in which depressions the locking blocks (10, 11) can engage in order to lock the muzzle brake (6) on the weapon barrel (2).

2. Apparatus according to Claim 1, **characterized in that** the threaded connection is a threaded profile (3, 7).

3. Apparatus according to Claim 2, **characterized in that** the threaded profile (3) on the weapon barrel (2), and the threaded profile (7) in the muzzle brake (6), are each subdivided into two threaded sections (3.1, 7.1) and two cutouts (3.2, 7.2).

4. Apparatus according to one of Claims 1 to 3, **characterized in that** the locking blocks (10, 11) are of different lengths.

5. Apparatus according to one of Claims 1 to 4, **characterized in that** guides (8, 9) are incorporated in the muzzle brake (6) at the end, as far as the depressions on the end stops, and are of different depths.

6. Apparatus according to one of Claims 1 to 5, **characterized in that** the muzzle brake (6) has locking troughs (13) incorporated at the end.

7. Apparatus according to one of Claims 1 to 6, **characterized in that** a further trough (17) is also provided on the locking nut (15) at the end.

8. Apparatus according to one of Claims 1 to 7, **characterized in that** the first spring (14) is a corrugated spring, and the second spring (16) is a spring washer.

9. Apparatus according to one of Claims 1 to 8, **characterized in that** the locking blocks (10, 11) may be adjusting springs with an internal profile (10.1, 11.1) for holding the springs (14, 16) and the locking nut (15) firmly, which locking nut (15) may be a threaded ring.

10. Method for attaching in particular a muzzle brake (6) to the end (1) of a weapon barrel (2) by means of a threaded connection, having the following steps:
- at least one spring (16), a locking nut (15) and at least one further spring (14) are introduced into an inner profile (10.1, 11.1) of at least two locking blocks (10, 11) and are placed on the end (1) of the weapon barrel (2), as far as a rear additional thread (5) on the weapon barrel (2),
- the locking blocks (10, 11) are inserted into corresponding grooves (4), which are incorporated in the thread (5) on/in the weapon barrel (2), while maintaining a displacement movement within the grooves (4),
- the locking nuts (15) are then rotated along the thread (5) until the locking blocks (10, 11) have reached the end of the grooves (4), and the muzzle brake (6) is pushed onto the weapon barrel (2),
- the muzzle brake (6) is turned onto the weapon barrel (2) as far as a stop,
- such that the locking blocks (10, 11) can engage in depressions in the end of the muzzle brake (6) when these are moved by turning back the locking nut (15) in the direction of the muzzle brake (6), thus locking the muzzle brake (6).

11. Method according to Claim 10, **characterized in that** the muzzle brake (6) and the weapon barrel (2) are plugged onto one another via the cutouts (3.2, 7.2) when they have threaded profiles (3, 7) with threaded sections (3.1, 7.1) and cutouts (3.2, 7.2) and can be connected to one another simply by a slight rotational movement.

12. Method according to Claim 10 or 11, **characterized in that** the spring (14) is prestressed by a specific number of catches on the locking nut (15).

## Revendications

1. Dispositif de fixation, notamment d'un frein de bouche (6) sur l'extrémité (1) d'un tube d'arme (2) au moyen d'une connexion filetée, **caractérisé en ce que** :
- pour le verrouillage du frein de bouche (6) sur le tube d'arme (2), on prévoit un dispositif de verrouillage (12),
- qui se compose d'au moins deux ressorts (14, 16), d'au moins un écrou de verrouillage (15) et d'au moins deux coulisseaux de verrouillage (10, 11),
- les coulisseaux de verrouillage (10, 11) étant incorporés dans des rainures correspondantes (4) sur le tube d'arme (2) de manière déplaçable longitudinalement par rapport au tube d'arme (2),
- les coulisseaux de verrouillage (10, 11) portant les au moins deux ressorts (14, 16) ainsi que l'au moins un écrou de verrouillage (15),
- sur le tube d'arme (2), dans la région des rainures (4), étant incorporé un filetage (5), dans lequel s'engage le filetage de l'écrou de verrouillage (15), pour la fixation du dispositif de verrouillage (12), et
- le frein de bouche (6) dispose de renfoncements incorporés du côté frontal dans sa région d'extrémité ou de butée, dans lesquels les coulisseaux de verrouillage (10, 11) peuvent s'engager pour bloquer le frein de bouche (6) sur le tube d'arme (2).

2. Dispositif selon la revendication 1, **caractérisé en ce que** la connexion filetée est un profilé fileté (3, 7).

3. Dispositif selon la revendication 2, **caractérisé en ce que** le profilé fileté (3) sur le tube d'arme (2) et le profilé fileté (7) dans le frein de bouche (6) sont à chaque fois divisés en deux portions filetées (3.1, 7.1) et deux évidements (3.2, 7.2).

4. Dispositif selon l'une quelconque des revendications 1 à 3, **caractérisé en ce que** les coulisseaux de verrouillage (10, 11) ont des longueurs différentes.

5. Dispositif selon l'une quelconque des revendications 1 à 4, **caractérisé en ce que** du côté frontal dans le frein de bouche (6) sont incorporés des guides (8, 9) allant jusqu'aux renfoncements sur les butées d'extrémité, qui ont des profondeurs différentes.

6. Dispositif selon l'une quelconque des revendications 1 à 5, **caractérisé en ce que** le frein de bouche (6) présente des creux de verrouillage (13) façonnés du côté frontal.

7. Dispositif selon l'une quelconque des revendications 1 à 6, **caractérisé en ce qu'**un creux supplémentaire (17) est prévu du côté frontal également sur l'écrou de verrouillage (15).

8. Dispositif selon l'une quelconque des revendications 1 à 7, **caractérisé en ce que** le premier ressort (14) est un ressort ondulé et le deuxième ressort (16) est une rondelle élastique.

9. Dispositif selon l'une quelconque des revendications 1 à 8, **caractérisé en ce que** les coulisseaux de verrouillage (10, 11) sont des ressorts d'ajustement avec un profilé interne (10.1, 11.1) pour recevoir fixement les ressorts (14, 16) et l'écrou de verrouillage (15), qui peut être une bague filetée.

10. Procédé de fixation, notamment d'un frein de bouche (6) sur l'extrémité (1) d'un tube d'arme (2) au moyen d'une connexion filetée, comprenant les étapes suivantes :
- au moins un ressort (16), un écrou de verrouillage (15) et au moins un ressort supplémentaire (14) sont incorporés dans un profilé interne (10.1, 11.1) d'au moins deux coulisseaux de verrouillage (10, 11) et sont placés à l'extrémité (1) du tube d'arme (2) jusqu'à un filetage supplémentaire arrière (5) sur le tube d'arme (2),
- les coulisseaux de verrouillage (10, 11) sont insérés dans des rainures correspondantes (4) qui sont incorporées dans le filetage (5) sur ou dans le tube d'arme (2), en conservant une course de déplacement à l'intérieur des rainures (4),
- ensuite les écrous de verrouillage (15) sont vissés le long du filetage (5) jusqu'à ce que les coulisseaux de verrouillage (10, 11) atteignent l'extrémité des rainures (4), et que le frein de bouche (6) soit enfiché sur le tube d'arme (2),
- le frein de bouche (6) est vissé sur le tube d'arme (2) jusqu'à une butée,
- de sorte que les coulisseaux de verrouillage (10, 11) puissent s'engager dans des renfoncements du côté frontal du frein de bouche (6), quand ceux-ci ont été déplacés par rotation en arrière de l'écrou de verrouillage (15) dans la direction du frein de bouche (6), le frein de bouche (6) étant de ce fait bloqué.

11. Procédé selon la revendication 10, **caractérisé en ce que** le frein de bouche (6) et le tube d'arme (2), lorsqu'ils disposent de profilés filetés (3, 7) avec des portions filetées (3.1, 7.1) et des évidements (3.2, 7.2), sont enfichés l'un sur l'autre par le biais des évidements (3.2, 7.2) et ne peuvent être connectés l'un à l'autre que par un léger mouvement de rotation.

12. Procédé selon la revendication 10 ou 11, **caractérisé en ce que** le ressort (14) est précontraint d'un certain nombre de crans sur l'écrou de verrouillage (15).
